# EUROPÄISCHE PATENTSCHRIFT

(11) **EP 1 315 862 B1**
(45) Veröffentlichungstag und Bekanntmachung des Hinweises auf die Patenterteilung: **04.02.2004**
(21) Anmeldenummer: 01984852.2
(22) Anmeldetag: 14.12.2001
(51) Int. Cl.: D21F 9/00

(54) **VERFAHREN UND VORRICHTUNG ZUR HERSTELLUNG VON VLIESEN**
METHOD AND DEVICE FOR PRODUCING NONWOVENS
PROCEDE ET DISPOSITIF DE FABRICATION DE NON-TISSES

(30) Priorität: 10.04.2001 DE 10117864
(43) Veröffentlichungstag der Anmeldung: 04.06.2003
(73) Patentinhaber: FAIST Automotive GmbH & Co. KG, 86381 Krumbach (DE)
(72) Erfinder: VOSS, Peter, B., 86389 Krumbach (DE); KRAUS, Günter, 86676 Ehekirchen (DE)
(74) Vertreter: Müller, Hans-Jürgen, Dipl.-Ing.
(86) Internationale Anmeldenummer: PCT/EP2001/014823
(87) Internationale Veröffentlichungsnummer: WO 2002/084021

(56) Entgegenhaltungen:
- DE-A- 2 223 683
- GB-A- 2 015 604
- US-A- 4 018 646
- US-A- 4 971 742
- US-A- 5 569 489

## Beschreibung

Die Erfindung bezieht sich auf ein Verfahren und eine Vorrichtung zur Herstellung von Vliesen der in den Oberbegriffen der Patentansprüche 1 und 6 genannten Gattung.

Derartige Verfahren und Vorrichtungen sind bereits bekannt (US-A-5 569 489 und US-A-4 971 742). Dabei werden die Fasern des Vliesmaterials im freien Fall unter Zuhilfenahme eines Gasstromes mit dem gleichfalls im freien Fall zugeführten Bindemittel vermischt und auf einem Transportorgan ausgebreitet. Sofern aus dem Vliesmaterial durch Komprimieren der Vliesstofffasern zuerst eine Matte hergestellt wird, findet vor dem Vermischen mit dem Bindemittel wieder eine Vereinzelung der einzelnen Fasern der vliesmaterialschicht statt.

Darüber hinaus ist es bekannt (US-A-4 018 646), aus unterschiedlich langen Fasern hergestellte Vliese nachträglich mit Bindemitteln zu behandeln, was beispielsweise durch Aufsprühen des Bindemittels geschieht. Bei diesem Verfahren findet eine sehr ungleichmäßige Verteilung des Bindemittels innerhalb der Vliesmatte statt.

Der Erfindung liegt die Aufgabe zugrunde, auf möglichst einfache Weise für gleichmäßig ausgebildete Vliese zu sorgen, d.h. sehr geringe Toleranzen beispielsweise des Flächengewichts oder anderer Eigenschaften des hergestellten Vlieses einzuhalten. Ferner ist es erwünscht, solche Eigenschaften auf einfache Weise durch Einstellen des Anteils der Bindemittel bzw. anderer Zusatzstoffe zum Vliesmaterial steuern zu können.

Die Erfindung ist in den Ansprüchen 1 und 6 gekennzeichnet und in weiteren Unteransprüchen sind bevorzugte Ausbildungen beansprucht. Darüber hinaus werden anhand der Zeichnung im folgenden besonders vorteilhafte Ausbildungen der Erfindung näher erläutert.

Bei der Erfindung wird das Vliesmaterial in Form einer Schicht vorwärts bewegt. Der Gasstrom wird vor der eigentlichen Mischzone mit dem Bindemittel zu einem Bindemittel-Gas-Strom vermischt, der auf und/oder in die Vliesmaterialschicht geblasen wird. Dabei wird die Strömungsgeschwindigkeit des Bindemittel-Gas-Stromes so hoch gewählt, daß Bindemittel in die Vliesmaterialschicht hineingerißen wird und sich hierdurch die Fördergeschwindigkeit des Vliesmaterials erhöht.

Dabei empfiehlt sich das Einblasen des Bindemittel-Gas-Stromes durch eine oder vorzugsweise mehrere Düsen in die Vliesmaterialschicht. Der Anstellwinkel des Bindemittel-Gas-Stromes sollte bis zu 60°, insbesondere bis zu 20° in Bezug zur Förderrichtung der Vliesmaterialschicht betragen.

Ferner empfiehlt es sich, wenn die Vliesmaterialschicht im Bereich des Auftreffens des Bindemittel-Gas-Stroms eine Schichtdicke von etwa 0,1 bis 30 cm aufweist. Darüber hinaus empfiehlt es sich, wenn sich der Druck an der Stelle des Zusammentreffens in einer sich im Querschnitt aufweitenden Mischkammer entspannen kann, wodurch eine noch bessere Vermischung der insbesondere körnigen und als Granulat ausgebildeten Bindemittel mit dem anders strukturierten, nämlich faserförmigen Vliesmaterial erfolgen kann. Aus dieser Mischkammer sollte das Gemisch insbesondere über ein als Siebtrommel ausgebildetes Vorschuborgan auf das Transportorgan fallen bzw. von dem Vorschuborgan dorthin vorgeschoben werden. Das Gemisch bildet dort ein Band einer Breite zwischen insbesondere 1 und 3 m.

Statt einer Düse können auch mehrere Düsen über die Breite der Vliesmaterialschicht verteilt sein, da die o.g. Mischkammer zu einer Vergleichmäßigung der verwirbelten Materialien beiträgt. In vielen Anwendungsfällen empfiehlt sich aber, eine einzige Düse mit einer lichten Breite von zwischen etwa 0,9 und 3,5 m über die Gesamtbreite der zugeführten Vliesmaterialschicht.

Die Erfindung ermöglicht die Einhaltung geringster Toleranzen des verpressten und ggf. verformten Vlieses. So können Bindemittel und Zusatzstoffe bis zu 35% beigemischt sein, um - bestimmten physikalischen Eigenschaften insbesondere für schalltechnische Anwendungen und Formbeständigkeit auch bei starken Temperaturunterschieden des eingebauten Vlieses zu genügen. Dabei sind Flächengewichte des Vlieses zwischen etwa 400 und 2500 g/m² und Raumgewicht zwischen 50 und 300 kg/m³ bei beispielsweise Schall gut absorbierenden Vliesen und Raumgewichte zwischen 300 und 1500 kg/m³ für beispielsweise als Innenauskleidungen dienende Formteile von Kraftfahrzeugen erreichbar.

Als Vliesmaterial werden insbesondere vorgerissene Fasern von Baumwolle und thermoplastischen Kunststoffen sowie Biko-Fasern. Bevorzugt als Bindemittel dient insbesondere Phenolharz.

Der Anteil des Bindemittels bzw. anderer Zusatzstoffe ist sehr leicht steuerbar durch Vordosierung dieser Materialien mit Hilfe von beispielsweise Dosierschnecken oder Dosierbandwaagen sowie auch durch den jeweiligen Druck, mit dem die Zuströmgeschwindigkeit des Bindemittel-Gas-Stromes zur Vliesmaterialschicht eingestellt werden kann.

In der Zeichnungen zeigen:
- Figur 1: einen schematischen Querschnitt durch eine erfindungsgemäße Vorrichtung;
- Figur 2: einen schematischen Teilausschnitt von Figur 1 im Bereich der Mischkammer 13;
- Figur 3: einen vergrößerten Ausschnitt aus dem Bereich der Zuführung des Bindemittel-Gas-Stromes 6 an/in die Vliesmaterialschicht 5 und
- Figur 4: eine schematische Ansicht der Vordosierung des Bindemittels und Antriebsgases.

Gemäß Figur 1, 2 und 3 werden gerissene Baumwollfasern oder anderes Vliesmaterial über einen als Zufuhrorgan 11 dienenden, unten als Schlitzdüse zulaufenden Fülltrichter der Oberfläche einer als Förderorgan 3 dienenden Förderwalze -auch "Karde" genannt- zugeführt, deren Oberfläche rippenförmige Erhebungen aufweist, wodurch das aufgedrückte Vliesmaterial 1 in Form einer Vliesmaterialschicht 5 in Förderrichtung F nach links weiterbefördert wird. Die Förderwalze dient auch als sog. "Reißwalze", die Fasern aus der Schlitzdüse herausreißt.

Dort befindet sich eine Düse 8 mit der lichten Breite zwischen 10 und 25 mm als unterer Abschluß des Zuführorgans 12 für Bindemittel 2. Zur Düse 8 führt der Zuführkanal 9, durch den ein Gas, insbesondere Luft, mit einer Geschwindigkeit von v = 20 bis 70 m/s Bindemittel 2 mit der Hauptströmungskomponente A aus dem Zuführorgan 12 mit einer Strömungsgeschwindigkeit von beispielsweise 50 m/sec ausstößt. An dieser Stelle des Auftreffens des Bindemittel-Gas-Stromes 6 an und teilweise in die Vliesmaterialschicht 5 weist diese eine Dicke von D = 1 cm auf. Der Anstellwinkel α zwischen der Strömungskomponente A und der Förderrichtung F der Vliesmaterialschicht 5 im Auftreffbereich beträgt bevorzugt etwa 0 bis 5°. Dabei werden die Bindemittelkörner geradezu zwischen die Fasern des Vliesmaterials 1 hineingerissen, so daß sich die Fördergeschwindigkeit der Fasern erheblich erhöht. Da sich die lichte Breite des Mischaggregats 13 in die Mischkammer 10 hinein erheblich vergrößert, läßt dort die Strömungsgeschwindigkeit erheblich nach, so daß die verwirbelten Bestandteile des Fasermaterial-Bindemittel-Zusatzstoffe-Gemisches durch das als Siebtrommel ausgebildete Vorschuborgan 14 unter Unterdruck an dessen Oberfläche gezogen und von diesem in einen durch Leitbleche 15 gebildeten Kanal hineingeschoben werden. Das Vorschuborgan 14 befördert die Gemischschicht dann auf ein als Transportorgan 4 ausgebildetes Transportband einer Breite von beispielsweise 2,5 m und einer Dicke von beispielsweise 5 cm. Das Transportorgan 4 transportiert das Band 7 der Gemischschicht zu einer nicht dargestellten Verpressstation. Dort wird das Bindemittel bis zum Erschmelzen erwärmt. Da das Bindemittelpulver bzw. Bindemittelgranulat bereits gut mit den Fasern des Vliesmaterials vermischt ist, genügen kurze Vliesstrecken, um beim Verpressen und Verfestigen für eine gute und gleichmäßige Bindung der Vliesmaterialteilchen und ggf. weiterer Zusatzstoffe untereinander zu sorgen.

In oder nach der Verpressstation kann das Band 7 weiterverformt und/oder zu Vliesmatten geschnitten werden.

Gemäß Figur 4 rieselt als Bindemittel 2 dienendes thermoplastisches Phenolharz aus einem Sammelbehälter 16 nach unten, um über eine Förderschnecke 17 zu einer Dosierschnecke 18 zu gelangen, bei der eine Vordosierung stattfindet. Das Bindemittel 2 verläßt die Dosierschnecke 18 über einen Trichter auf eine Dosierbandwaage 19, in der die Feindosierung erfolgt, um von dort im freien Fall einem Zyklon 20 zugeführt zu werden, in den Luft mit hoher Geschwindigkeit von bis zu 70 m/s zugeleitet wird. Hier wird der Bindemittel-Gas-Strom 6 erzeugt und dann über Verbindungskanäle dem Zuführorgan 12 der erfindungsgemäßen Vorrichtung zugeführt zu werden. Anstelle einer breiten Schlitzdüse 8 können auch mehrere, bei dem Beispiel nach Figur 4, sieben Einzeldüsen über die Breite der Vliesmaterialschicht 5 verteilt werden.

## Patentansprüche

1. Verfahren zur Herstellung von Vliesen, bei dem insbesondere faserförmiges Vliesmaterial (1) mit insbesondere körnigem Bindemittel (2) und eventuell anderen Zusatzstoffen auf einem inbesondere bandförmigem Transportorgan (4) ausgebreitet wird und einer Verpreßstation zuführbar ist, in der das Gemisch aus Vliesmaterial (1) und Bindemittel (2) und gegebenenfalls Zusatzstoffen insbesondere im erwärmten Zustand zu einer Vliesbahn oder Vliesmatte verpreßt wird, bei dem das Vliesmaterial (1) und das Bindemittel (2) in Anwesenheit eines Gasstromes, der eine Strömungskomponente (A) in gleicher Richtung wie die Bewegung des Vliesmaterials (1) aufweist, vermischt werden,
**dadurch gekennzeichnet,**
**daß** das Vliesmaterial (1) in Form einer Schicht (5) vorwärts bewegt wird,
**daß** der Gasstrom mit dem Bindemittel (2) zu einem Bindemittel-Gas-Strom (6) gemischt wird,
**daß** der Bindemittel-Gas-Strom (6) auf und/oder in die Vliesmaterialschicht (5) geblasen wird,
und **daß** die Strömungsgeschwindigkeit des Bindemittel-Gas-Stroms (6) so hoch gewählt wird, daß Bindemittel (2) in die Vliesmaterialschicht (5) hineingerißen wird und sich dadurch die Fördergeschwindigkeit des Vliesmaterials (1) erhöht.

2. Verfahren nach Anspruch 1,
**dadurch gekennzeichnet,**
**daß** der Bindemittel-Gas-Strom (6) unter hohem Druck in einen Bereich der ausgebreiteten Vliesmaterialschicht (5) eingeblasen wird, der eine geringe Schichtdicke (D) zwischen etwa 0,1 und 30 cm aufweist, und daß anschließend der Druck wesentlich vermindert wird, ehe sich das Gemisch aus Bindemittel (2) und Vliesmaterial (1) auf einem Transportorgan (4) ausbreitet.

3. Verfahren nach Anspruch 1 oder 2,
**dadurch gekennzeichnet,**
**daß** die Strömungsgeschwindigkeit des Bindemittel-Gas-Stroms (6) zwischen 20 und 70 m/sec gewählt wird.

4. Verfahren nach einem der vorhergehenden Ansprüche,
**dadurch gekennzeichnet,**
**daß** der Anstellwinkel α zwischen der Förderrichtung (F) der Vliesmaterialschicht (5) und dem Bindemittel-Gas-Strom (6) an der Stelle von dessen Zusammentreffen mit der Vliesmaterialschicht (5) bis zu 20° gewählt wird.

5. Verfahren nach einem der vorhergehenden Ansprüche,
**dadurch gekennzeichnet,**
**daß** der Anteil des Bindemittels (2) in Bezug zum Vliesmaterial (1) durch Steuerung der Bindemittelzugabe zum Gasstrom dosiert wird.

6. Vorrichtung zur Herstellung von Vliesen mit einem Verfahren nach einem der vorhergehenden Ansprüche mit einem Zufuhrorgan (11) für Vliesmaterial (1), mit einem Zufuhrorgan (12) für Bindemittel (2) und eventuellen anderen Zusatzstoffen, mit einer Düse (8) zum Zuführen eines Gasstroms und mit einem Transportorgan (4), mit dem das Gemisch des Vliesmaterials (1) und des Bindemittels (2) und gegebenenfalls anderer Zusatzstoffe insbesondere bandförmig einer Verpreßstation zuführbar ist, in der das Gemisch zu einer Vliesbahn oder Vliesmatte gegebenenfalls unter Erwärmung verpreßbar ist,
**dadurch gekennzeichnet,**
**daß** ein Förderorgan (3) eine Schicht (5) des Vliesmaterials (1) in Richtung zur Düse (8) fördert, daß die Düse (8) einen Bindemittel-Gas-Strom (6) mit einer Strömungskomponente (A) unter einem Anstellwinkel α von bis zu 60° zur Bewegungsrichtung (F) der Vliesmaterialschicht (5) in einem Mischaggregat (13) zum Vermischen mit dem Vliesmaterial (1) in die Vliesmaterialschicht (5) einbläst.

7. Vorrichtung nach Anspruch 6,
**dadurch gekennzeichnet,**
**daß** das Förderorgan (3) als Förderwalze ausgebildet ist.

8. Vorrichtung nach Anspruch 6 oder 7,
**dadurch gekennzeichnet,**
**daß** die Düse (8) im Eingangsbereich einer Mischkammer (10) angeordnet ist, deren Querschnitt sich vom Düsenbereich ausgehend insbesondere kontinuierlich bis zu einem Vorschuborgan (14) vergrößert, daß das Gemisch aus dem Vliesmaterial (1) und dem Bindemittel (2) und gegebenenfalls anderen Zusatzstoffen als Band (7) auf dem Transportorgan (4) ausbreitet.

9. Vorrichtung nach einem der Ansprüche 6 bis 8,
**dadurch gekennzeichnet,**
**daß** das Bindemittel (2) über eine Dosierschnecke (18) und/oder eine Dosierbandwaage (19) dosiert in ein Zyklonaggregat (20) mit dem unter Druck stehenden Gas mischbar ist und von dort unter Druck zum Zufuhrkanal (9) gelangt.

10. Vorrichtung nach einem der Ansprüche 6 bis 9,
**dadurch gekennzeichnet,**
**daß** mehrere Düsen (8) über die Breite der Vliesmaterialschicht (5) verteilt sind.

## Claims

1. A method for producing nonwovens, wherein a nonwoven material (1), fibrous in particular, is spread, together with a binder (2), granular in particular, and possibly other additives, on a transport organ (4), band-shaped in particular, and may be fed to a press-moulding station wherein the mixture of nonwoven material (1) and binder (2) and optionally additives, is press-moulded to form a nonwoven web or mat, in the heated condition in particular, wherein the nonwoven material (1) and the binder (2) are mixed in the presence of a gas flow which comprises a stream component (A) in the same direction as the movement of the nonwoven material (1),
**characterized in**
**that** the nonwoven material (1) is moved forward in the form of a layer (5),
**that** the gas flow is mixed with the binder (2) into a binder-gas flow (6),
**that** the binder-gas flow (6) is blown onto and/or into the nonwoven material layer (5),
**that** the stream velocity of the binder-gas flow (6) is selected to be so high that binder (2) is entrained into the nonwoven layer (5) and the conveyance velocity of the nonwoven material (1) thereby increases.

2. A method according to claim 1,
**characterized in that**
the binder-gas flow (6) is blown, under high pressure, into a region of the spread-out nonwoven material layer (5) which comprises a low layer thickness (D) between about 0.1 and 30 cm and that, subsequently, the pressure is substantially reduced before the mixture of binder (2) and nonwoven material (1) is spread on a transport organ (4).

3. A method according to claim 1 or 2,
chracterized in that
the stream velocity of the binder-gas flow (6) is selected to be between 20 and 70 m/sec.

4. A method according to any of the preceding claims,
**characterized in that**
the setting angle α between the direction of conveyance (F) of the nonwoven material layer (5) and the binder-gas flow (6) is selected to be up to 20° at the site where it hits the nonwoven material layer (5).

5. A method according to any of the preceding claims,
**characterized in that**
the proportion of the binder (2) in relation to the nonwoven material (1) is dosed via a control of the binder addition to the gas flow.

6. A device for producing nonwovens with a method according to any of the preceding claims, comprising a feeding organ (11) for nonwoven material (1), comprising a feeding organ (12) for a binder (2) and possibly other additives, comprsing a nozzle (8) for feeding a gas flow and comprising a transport organ (4) with which the mixture of nonwoven material (1) and binder (2) and possibly other additives may be fed to a press-moulding station in the shape of a ribbon, in particular, wherein the mixture may be press-moulded to form a nonwoven web or mat, optionally under heating,
**characterized in**
**that** a conveyor organ (3) conveys a layer (5) of the nonwoven material (1) in the direction of the nozzle (8), that the nozzle (8) blows a binder-gas stream (6) having a stream component (A) under a setting angle α of up to 60° with regard to the direction of movement (F) of the nonwoven material layer (8) in a mixed aggregate (13) for mixing with the nonwoven material (1) into the nonwoven material layer (5).

7. A device according to claim 6,
**characterized in**
**that** the conveyor organ (3) is configured to be a conveyor roll.

8. A device according to claim 6 or 7,
**characterized in**
**that** the nozzle (8) is disposed in the entry region of a mixing chamber (10) whose cross-section increases, in particular continuously, starting out from the nozzle area up to a feeding organ (14) which spreads the mixture of nonwoven material (1) and binder (2) and possibly other additives on the transport organ (4) as a ribbon (7).

9. A device according to any of claims 6 to 8,
**characterized in**
**that** the binder (2) may be mixed, via a proportioning screw (18) and/or a balanced-weight belt (19), with the pressurized gas in a dosed manner in a cyclone aggregate (20) and reaches the feeding channel (9) under pressure from there.

10. A device according to any of claims 6 to 9,
**characterized in**
**that** a plurality of nozzles (8) is distributed over the width of the nonwoven material layer (5).

## Revendications

1. Procédé de fabrication de non-tissés, dans lequel, plus particulièrement, du matériau de non-tissé fibreux (1) avec, plus particulièrement, du liant granuleux (2) et, éventuellement, d'autres additifs est étendu sur un organe de transport (4) sous forme d'une bande, plus particulièrement, et peut être amené à une station de compression, où le mélange du matériau de non-tissé (1) et le liant (2) et, le cas échéant, des additifs est comprimé pour former une feuille ou un mat de non-tissé, plus particulièrement dans l'état chauffé, dans lequel le matériau de non-tissé (1) et le liant (2) sont mélangés en présence d'un jet de gaz comprenant une composante de courant (A) dans la même direction que le mouvement du matériau de non-tissé (1),
**caractérisé en ce**
**que** le matériau de non-tissé (1) est mû en avant sous forme d'une couche (5),
**que** le jet de gaz est mélangé avec le liant (2) pour former un jet de gaz/liant (6),
**que** le jet de gaz/liant (6) est soufflé sur et/ou dans la couche de matériau de non-tissé (5),
et **que** la vitesse du courant du jet de gaz/liant (6) est choisi si haute que du liant (2) est entraîné dans la couche de matériau de non-tissé (5) et, par cela, la vitesse de manutention du matériau de non-tissé (1) augmente.

2. Procédé selon la revendication 1,
**caractérisé en ce**
**que** le jet de gaz/liant (6) est soufflé, sous haute pression, dans une région de la couche de matériau non-tissé étendue (5) qui comprend une faible épaisseur de couche (D) entre environ 0,1 et 30 cm, et que la pression est ensuite réduite sensiblement avant que le mélange de liant (2) et de matériau de non-tissé (1) s'étende sur un organe de transport (4).

3. Procédé selon la revendication 1 ou 2,
**caractérisé en ce**
**que** la vitesse du courant du jet de gaz/liant (6) est choisi entre 20 et 70 m/sec.

4. Procédé selon l'une des revendications précédentes,
**caractérisé en ce**
**que** l'angle d'incidence α entre la direction (F) de convoyage de la couche de matériau de non-tissé (5) et le courant gaz/liant (6) sur le lieu, où celui-ci rencontre la couche de matériau de non-tissé (5), est choisi jusqu'à 20°.

5. Procédé selon l'une des revendications précédentes,
**caractérisé en ce**
**que** la fraction du liant (2) par rapport au matériau de non-tissé (1) est dosé via l'addition du liant au jet de gaz.

6. Dispositif pour la fabrication de non-tissés par l'intermédiaire d'un procédé selon l'une des revendications précédentes, comprenant un organe d'alimentation (11) en matériau de non-tissé (1), comprenant un organe d'alimentation (12) en liant (2) et, éventuellement, d'autres additifs, comprenant une buse (8) pour l'alimentation en un jet de gaz, et comprenant un organe de transport (4) avec lequel le mélange du matériau de non-tissé (1) et le liant (2) et, le cas échéant, d'autres additifs peut être amené, plus particulièrement sous forme d'une bande, à une station de compression dans laquelle le mélange peut être comprimé pour former une feuille ou un mat de non-tissé, en étant chauffé le cas échéant,
**caractérisé en ce qu'**
un organe de convoyage (3) convoie une couche (5) du matériau de non-tissé (1) en direction de la buse (8), que la buse (8) souffle, dans la couche de matériau non-tissé (5), un jet de gaz/liant (6) ayant une composante de courant (A) sous un angle d'incidence α de jusqu'à 60° envers la direction de mouvement (F) de la couche de matériau non-tissé (5) dans un agrégat mélangé (13) pour le mélange avec le matériau non-tissé (1).

7. Dispositif selon la revendication 6,
**caractérisé en ce que**
l'organe de convoyage (3) est configuré comme un rouleau de convoyage.

8. Dispositif selon la revendication 6 ou 7,
**caractérisé en ce que**
la buse (8) est disposé dans la région d'entrée d'une chambre de mélange (10) dont la section augmente, depuis la région de buse, plus particulièrement continûment, jusqu'à un organe d'avancement (14) qui étend le mélange du matériau de non-tissé (1) et le liant (2) et, le cas échéant, d'autres additifs comme une bande (7) sur l'organe de transport (4).

9. Dispositif selon l'une des revendications 6 à 8,
**caractérisé en ce que**
le liant (2) peut être mélangé, par l'intermédiaire d'une vis
de dosage (18) et/ou une bascule continue (19), d'une manière dosée, dans un agrégat de cyclone (20) avec le gaz sous pression et arrive par là, sous pression, au canal d'alimentation (9).

10. Dispositif selon l'une des revendications 6 à 9,
**caractérisé en ce que**
plusieurs buses (8) sont réparties sur la largeur de la couche de matériau de non-tissé (5).
